# EUROPÄISCHE PATENTSCHRIFT

(11) **EP 1 353 058 B1**
(45) Veröffentlichungstag und Bekanntmachung des Hinweises auf die Patenterteilung: **09.11.2005**
(21) Anmeldenummer: 03006885.2
(22) Anmeldetag: 31.03.2003
(51) Int. Cl.: F02M 7/18

(54) **Vergaser für Ottomotor mit einstellbarer Brennstoffdüse**
Carburetor for gasoline engines with adjustable fuel nozzle
Carburateur pour moteurs a essence avec buse de combustible réglable

(30) Priorität: 11.04.2002 DE 10216084
(43) Veröffentlichungstag der Anmeldung: 15.10.2003
(73) Patentinhaber: VEMAC GmbH & Co.KG, 52070 Aachen (DE)
(72) Erfinder: Adolph, Norbert, Dr.-Ing., 52074 Aachen (DE); Düsterhöft, Martin, Dr.-Ing., 52224 Stolberg (DE)
(74) Vertreter: Metz, Siegfried

(56) Entgegenhaltungen:
- DE-A- 1 905 634
- DE-A- 19 913 073
- GB-A- 2 041 500
- US-A- 3 919 989

## Beschreibung

Die Erfindung beziehts ich auf einen Vergaser für einen Otto-Motor mit einem Lufttrichter zum Ansaugen von Brennstoff aus einer in den Lufttrichter mündenden Brennstoffleitung. Die Brennstoffleitung ist an einer Brennstoffkammer angeschlossen und weist zwischen Brennstoffkammer und ihrer Mündung im Lufttrichter eine Brennstoffdüse zur Einstellung einer aufgrund von Unterdruck im Lufttrichter aus der Brennstoffkammer ansaugbaren Brennstoffmenge auf. Der Strömungsquerschnitt der Brennstoffdüse ist mittels eines piezoelektrischen Aktuators veränderbar.

Vergaser, in denen das für den Betrieb von Otto-Motoren erforderliche KraftstoffLuftgemisch durch Ansaugen von Brennstoff und Mischen mit Luft erzeugt wird, sind zur Einstellung eines betriebsnotwendigen variablen Brennstoffluftgemisches nur unvollkommen geeignet. Insbesondere hinsichtlich Leistungsanpassung und Kraftstoffverbrauch, aber auch hinsichtlich steigender Anforderungen an niedrige Werte schädlicher Abgasemissionen werden Vergaser als nicht optimierbar eingestuft

Statt Vergasern werden daher für Verbrennungsmotoren üblicherweise technisch aufwendige Einspritzanlagen zur Gemischaufbereitung eingesetzt. Für Kleinmotore, insbesondere zum Antrieb von Kleinkrafträdern, Kettensägen oder Gartengeräten wie beispielsweise Rasenmähern, werden jedoch einfache und leicht handhabbare Antriebseinrichtungen angestrebt. Wesentlich ist deren Einstellung auf vorgegebene Abgasemissions-Grenzwerte.

Für den Einsatz in Brennstoffdüsen werden in DE 1905634 A1 Piezoelemente beschrieben, mit denen sich der Düsenquerschnitt verändern lässt. Es wird die Spaltweite eines zwischen Piezoelementen gebildeten Spalts durch das Anlegen unterschiedlicher Spannungen an die Piezoelemente verändert.

Aufgabe der Erfindung ist es, einen an erforderliche Motorleistungen flexibel anpassbaren Vergaser zu schaffen, der Anforderungen an geringe schädliche Abgasemissionen erfüllt und darüber hinaus bei einfachem Aufbau ohne erheblichen Energieverlust für das Gesamtsystem betrieben werden kann.

Diese Aufgabe wird bei einem Vergaser der eingangs genannten Art durch in Anspruch 1 angegebene Merkmale gelöst. Danach weist die Brennstoffdüse zur Veränderung ihres Strömungsquerschnitts als piezoelektrischen Aktuator einen piezoelektrischen Biegewandler auf. Mit einem Biegewandler lässt sich der Strömungsquerschnitt sehr feinfühlig einstellen. Der Aktuator reagiert unmittelbar auf sich verändernde Regelwerte, sein Energiebedarf ist gering. Gegenüber allen mechanischen Einbauten ist sowohl das Gewicht als auch der Raumbedarf vernachlässigbar. Von Vorteil ist insbesondere die in Zusammenhang mit Kleinmotoren gegebene Betriebssicherheit sowie der auch für den Benutzer in einfacher Weise durchführbare Ein- und Ausbau.

Vorteilhaft ist als Biegewandler eine piezoelektrische Membran eingesetzt, Anspruch 2. Solche Aktuatoren lassen sich unmittelbar als kalibrierbare Drosseielemente für die Brennstoffdüsen verwenden.

Bevorzugt ist der piezoelektrische Aktuator mit einem Stellglied zur Einstellung des Strömungsquerschnitts verbunden, Anspruch 3. Zum Schutze des Biegewandlers ist es zweckmäßig, ihn in einem brennstofffreien Raum anzuordnen und den Raum vom , brennstoffführenden Bereich durch eine brennstoffundurchlässige Membran abzudichten, Ansprüche 4 und 5.

Die Erfindung und weitere unter Schutz gestellte Ausgestaltungen der Erfindung werden nachfolgend anhand von Ausführungsbeispielen näher erläutert. Die Zeichnung zeigt im einzelnen:
- Figur 1: Vergaser mit Brennstoffdüse und piezoelektrischem Aktuator,
- Figur 2: als Biegewandler ausgebildeter Aktuator,
- Figur 3: bimorpher Biegewandler beidseitig eingespannt,
- Figur 4: piezoelektrische Membran als Aktuator,
- Figur 5: piezoelektrischer Biegewandler für ein von einer mechanischen Membran gehaltenes Stellglied,
- Figur 6: Biegewandler in Brennstoffleitung,
- Figur 7: Biegewandler am Brennstoffablauf.

Figur 1 zeigt schematisch einen Vergaser mit Lufttrichter 1 und im Lufttrichter angeordneter schwenkbarer Drosselklappe 2, über die der Ansaugdruck für den aus der Brennstoffleitung 3 in den Lufttrichter eingeführten Brennstoff gesteuert wird. Beim Ansaugen des Motors wird der aus der Brennstoffleitung 3 an ihrer Mündung 4 in den Lufttrichter 1 austretende Brennstoff zerstäubt. In der Brennstoffleitung ist zwischen der Mündung 4 und einer Brennstoffkammer 5, die im Ausführungsbeispiel über ein Nadelventil 6 aus einem in Figur 1 nicht dargestellten Brennstofftank mit Brennstoff gefüllt wird, eine Brennstoffdüse 7 eingesetzt. Mit der Brennstoffdüse wird der Kraftstoffmassenstrom im Vergaser beinflusst. Der Strömungsquerschnitt der Brennstoffdüse 7 ist kalibrierbar. Zum Einstellen dient ein in Figur 1 lediglich symbolisch angegebener piezoelektrischer Aktuator 8, der elektrisch mit einem Spannungsgeber 9 verbunden ist, der die räumliche Bewegung und Auslenkung des Aktuators durch Spannungsänderung beinflusst. Statt eines Spannungsgebers läßt sich auch ein Strom- bzw. Ladungsgeber einsetzen mit dem Vorteil, dass sich die Änderungen von Ladung und Dehnung des piezoelektrischen Aktuators linearer zu einander verhalten. Der Aktuator steht in Wirkverbindung mit einem den Strömungsquerschnitt der Brennstoffdüse 7 verändernden Stellglied 10.

Im Ausführungsbeispiel wird der Spannungsgeber 9 von einem vorgegebenen Abgas-Lambda-Wert gesteuert. Die Abgaszusammensetzung misst ein entsprechend geeigneter Lambda-Sensor 11, der seinen Messwert in ein elektrisches Signal umwandelt und einem elektronischen Regler aufschaltet, im Ausführungsbeispiel einem PID-Regler 12. Zur Regelung des Kraftstoffmassenstroms wird ausgegangen von der Lastanforderung für den Motor, die als Führungsgröße zum Einstellen der Brennstoffdüse vorgegeben wird. Das bei dieser Einstellung erzeugte Abgasgemisch wird vom Sensor 11 analysiert und führt über den PID-Regler 12 zu einer Einstellungskorrektur für die dem Vergaser zuzuführende Brennstoffmenge. Der Kraftstoffmassenstrom wird so in Abhängigkeit von einer vorgegebenen einzuhaltenden Abgaszusammensetzung geregelt.

In Figur 2 ist schematisch ein Ausführungsbeispiel für einen piezoelektrischen Biegewandler 13 zur Einstellung eines Stellgliedes einer Brennstoffdüse dargestellt. Der Biegewandler ist einseitig in einem Festlager 14 eingespannt und bimorph ausgebildet: am Spannungsgeber 15 sind zwei aneinander haftende Piezoelemente 16a, 16b angeschlossen, die sich bei entsprechender elektrischer Aktivierung ihrer Keramikschichten an ihrem freien Ende um das Festlager 14 analog einer Blattfeder in Richtung 17 verbiegen. Der Biegewandler steuert ein Stellglied, das in einer Drossel 18 zur Veränderung deren Strömungsquerschnitts 19 eine in der Drossel bewegbare kegelförmige Düsennadel 20 aufweist. Die Düsennadel ist am freien Ende des Piezoelements 16a angebracht. Wird somit beispielsweise am Piezoelement 16a ein gegenüber dem Piezoelement 16 b negatives elektrisches Potential angelegt, so verbiegt sich der Biegewandler 13 derart, dass die Düsennadel 20 in die Drossel 18 hinein gedrückt wird und den Strömungsquerschnitt 19 verringert. Liegt in diesem Beispiel am Piezoelement 16a dagegen ein gegenüber dem Piezoelement 16b positives elektrisches Potential an, so wird die Düsennadel 20 aus der Drossel 18 heraus gehoben und vergrößert so den Strömungsquerschnitt 19. Der Biegewandler lässt sich vom Spannungsgeber sehr feinfühlig einstellen, so dass bei entsprechender Ausbildung der Düsennadel der Kraftstoffmassenstrom den erforderlichen Bedingungen präzise anpassbar ist.

Um dem Einfluss störender mechanischer Vibrationen des Biegewandlers zu begegnen, die beispielsweise bei Einbau des Vergasers in einem sich bewegenden Fahrzeug auftreten können, ist es im Ausführungsbeispiel nach Figur 3 vorgesehen, einen bimorphen Biegewandler 21 beidseitig in Lagern 22, 23 abzustützen. Eine Düsennadel 24 ist an einem der beiden aneinander befestigten Piezoelemente 25a, 25b des Biegewandlers 21 mittig angebracht, im Ausführungsbeispiel am Piezoelement 25a, und lässt sich durch Anlegen variierbarer Spannungen an den Piezoelementen über einen Spannungsgeber 26 und dadurch bewirkter Auswölbung des Biegewandlers 21 in einer Drossel 27 zur Einstellung deren Strömungsquerschnittes 28 bewegen. Die im Bereich des Strömungsquerschnitts kegelförmige Düsennadel 24 ist in der Drossel radial in einem Gleitlager 29 geführt und mittels eines Feder-Dämpfersystems 30 gegen axiale Schwingungen gesichert. Bei Auswölbung des Biegewandlers 21 und Verschiebung der Düsennadel 24 verändert sich der Strömungsquerschnitt 28 und damit die in der Drossel 27 vom Brennstoffzulauf 31 zum Brennstoffablauf 32 strömende Brennstoffmenge.

In Figur 4 ist als Biegewandler eine piezoelektrische Membran 33 eingesetzt, die an ihrem kreisförmigen Membranrand in einem Ringlager 34 eingespannt ist und deren Auswölbung in gleicher Weise wie beim Ausführungsbeispiel nach Figur 3 von einem Spannungsgeber 35 gesteuert wird. Zentral in der Membran ist eine kegelförmige Düsennadel 36 befestigt, die sich bei Auswölbung der Membran 33 in einer Drossel 37 bewegt und deren Strömungsquerschnitt 38 verändert. Die Düsennadel 36 wird in der Drossel 37 in einem Gleitlager 39 radial geführt. Die im Ringlager eingespannte piezoelektrische Membran und die radial geführte Düsennadel stabilisieren den mechanischen Aufbau für eine erfindungsgemäße Brennstoffdüse mit piezoelektrischem Aktuator und kalibrierbarem Stellglied.

Figur 5 zeigt ein Ausführungsbeispiel mit einem monomorphen Aktuator: Ein Piezoelement 40 ist starr an einer Federplatte 41 (Biegefeder oder Tellerfeder) befestigt, im Ausführungsbeispiel ist das Piezoelement zu seiner Entlastung auf der Federplatte aufgeklebt. In ihrem Randbereich ruht die Federplatte 41 im Gehäuse 42 in Lagern 43. Beim Anlegen einer entsprechender Spannung wölben sich das Piezoelement 40 und mit ihm die Federplatte 41 so, dass eine Düsennadel 44 bewegt wird. Die Düsennadel wird im Ausführungsbeispiel von einer mechanischen Membran 45 geführt, die im Gehäuse 42 an ihrem kreisförmigen Membranrand in einem Festlager 46 eingespannt ist. Die Düsennadel ist an der Membran derart befestigt, dass sie infolge des Brennstoffdruckes im Brennstoffraum 47 der Brennstoffdüse kraftschlüssig an der Oberfläche der Lagerplatte 41 anliegt und bei einer Auswölbung der Lagerplatte aufgrund einer Aktivierung des Piezoelements sowohl zum Schließen einer Drosselöffnung 48, als auch zu deren Öffnung zu bewegen ist. Im Ausführungsbeispiel dient die die Düsennadel führende mechanische Membran 45 zugleich zum Abdichten des Brennstoff führenden Bereichs der Brennstoffdüse mit Brennstoffzulauf 49 und Brennstoffablauf 50 von dem Gehäusebereich, in dem der piezoelektrische Aktuator eingesetzt ist. Der piezoelektrische Biegewandler kommt so mit Brennstoff nicht in Berührung.

Eine weitere Variante der Erfindung zeigt Figur 6. Bei diesem Ausführungsbeispiel ist ein piezoelektrischer Biegewandler 96 eingesetzt, der innerhalb einer Brennstoffleitung 97 mit rechteckigen Leitungsquerschnitt 98 zur Ausbildung einer Brennstoffdüse angeordnet ist. Über einen Spannungsgeber 99 lässt sich der Biegewandler so verformen, dass sich der Strömungsquerschnitt der Brennstoffleitung 97 verändert und die gewünschte Brennstoffmenge erreicht wird.

Eine ebenfalls nur wenig Aufwand erfordernde Brennstoffdüse mit piezoelektrischem Biegewandler zur Regelung der Drosselstelle ist in Figur 7 dargestellt. Bei diesem Ausführungsbeispiel ist ein Biegewandler 106 in einem Zwischenraum 107 zwischen Brennstoffzulauf 108 und Brennstoffablauf 109 beidseitig in Lagern 110 so verspannt, dass vom Biegewandler in Ruhestellung der Zutrittsquerschnitt 111 zum Brennstoffablauf 109 geschlossen ist. Wird der Biegewandler 106 vom Spannungsgeber 112 aktiviert, öffnet er den Zutrittsquerschnitt zum Durchtritt der erforderlichen Brennstoffmenge. Der Biegewandler lässt sich auch so einsetzen, dass der Zutrittsquerschnitt in Ruhestellung des Biegewandlers geöffnet ist. Zur Beeinflussung des Kraftstoffmassenstroms wird der Biegewandler dann bei seiner Aktivierung in Schließrichtung - auf den Zutrittsquerschnitt des Brennstoffablaufs zu - bewegt.

Alle piezoelektrischen Biegewandler, deren Aufbau und Wirkungsweise aus den oben beschriebenen Ausführungsbeispielen nach Figuren 1 bis 7 ersichtlich ist, ermöglichen eine auch hohen Ansprüchen genügende Regelung des Kraftstoffmassenstroms durch Einstellen des Strömungsquerschnittes der Brennstoffdüse. Die beschriebenen Brennstoffdüsen sind insbesondere zum Einsatz bei Kleinmotoren geeignet, die einfach gestaltete und robuste Bauelemente erfordern, deren Einsatz sich auch wirtschaftlich vertreten lässt.

### Bezugszeichenliste

Figur 1
   Lufttrichter 1
   Drosselklappe 2
   Brennstoffleitung 3
   Mündung 4
   Brennstoffkammer 5
   Nadelventil 6
   Brennstoffdüse 7
   piezoelektrischer Aktuator 8
   Spannungsgeber 9
   Stellglied 10
   Lambda-Sensor 11
   PID-Regler 12
Figur 2
   Biegewandler 13
   Festlager 14
   Spannungsgeber 15
   Piezoelemente 16a, 16b
   Richtung 17
   Drossel 18
   Strömungsquerschnitts 19
   Düsennadel 20
Figur 3
   Biegewandler 21
   Lager 22, 23
   Düsennadel 24
   Piezoelement 25a, 25b
   Spannungsgeber26
   Drossel 27
   Strömungsquerschnittes 28
   Gleitlager 29
   Feder-Dämpfersystems 30
   Brennstoffzulauf 31
   Brennstoffablauf 32
Figur 4
   piezoelektrische Membran 33
   Ringlager 34
   Spannungsgeber 35
   Düsennadel 36
   Drossel 37
   Strömungsquerschnitt 38
   Gleitlager 39
Figur 5
   Piezoelement 40
   Federplatte 41
   Gehäuse 42
   Lager 43
   Düsennadel 44
   Membran 45
   Festlager 46
   Brennstoffraum 47
   Drosselöffnung 48 .
   Brennstoffzulauf 49
   Brennstoffablauf 50
Figur 6
   Biegewandler 96
   Brennstoffleitung 97
   Leitungsquerschnitt 98
   Spannungsgeber99
Figur 7
   Biegewandler 106
   Zwischenraum 107
   Brennstoffzulauf 108
   Brennstoffablauf 109
   Lager 110
   Zutrittsq uerschnitt 111
   Spannungsgeber112

## Patentansprüche

1. Vergaser für Otto-Motor mit einem Lufttrichter (1) zum Ansaugen von Brennstoff aus einer in den Lufttrichter mündenden Brennstoffleitung (3), die an einer Brennstoffkammer (5) angeschlossen ist und zwischen Brennstoffkammer und Mündung (4) im Lufttrichter eine Brennstoffdüse (7) zur Einstellung einer aufgrund von Unterdruck im Lufttrichter aus der Brennstoffkammer ansaugbaren Brennstoffmenge aufweist, wobei die Brennstoffdüse einen mittels eines piezoelektrischen Aktuators (8) veränderbaren Strömungsquerschnitt aufweist,
**dadurch gekennzeichnet,**
**dass** der piezoelektrische Aktuator als Biegewandler (13, 21, 33, 40, 96, 106) ausgeführt ist.

2. Vergaser für Otto-Motor nach Anspruch 1, **dadurch gekennzeichnet, dass** als Blegewandler eine piezoelektrische Membran (33) eingesetzt ist.

3. Vergaser für Otto-Motor nach einem der Ansprüche 1 oder 2, **dadurch gekennzeichnet, dass** der piezoelektrische Aktuator mit einem Stellglied (10) zur Einstellung des Strömungsquerschnitts verbunden ist.

4. Vergaser für Otto-Motor nach einem der vorhergehenden Ansprüche, **dadurch gekennzeichnet, dass** der piezoelektrische Aktuator in einem brennstofffreien Raum angeordnet ist.

5. Vergaser für Otto-Motor nach Anspruch 4, **dadurch gekennzeichnet, dass** der brennstofffreie Raum vom brennstoffführenden Bereich durch eine brennstoffundurchlässige Membran (45) abgedichtet ist.

6. Vergaser für Otto-Motor nach Anspruch 5, **dadurch gekennzeichnet, dass** die Membran (45) einerseits am Stellglied (44), andererseits am Stellgliedgehäuse (42) befestigt ist.

7. Vergaser für Otto-Motor nach einem der vorhergehenden Ansprüche, **dadurch gekennzeichnet, dass** der piezoelektrische Aktuator (96) zur Ausbildung der Brennstoffdüse den Strömungsquerschnitt der Brennstoffleitung (98) verengt.

8. Vergaser für Otto-Motor nach einem der vorhergehenden Ansprüche, **dadurch gekennzeichnet, dass** der piezoelektrische Aktuator in Abhängigkeit vom Lambda-Wert im Abgas bewegt wird.

## Claims

1. A carburettor for gasoline engines comprising an air venturi (1) for extracting fuel from a fuel line (3) which opens into the air venturi, which fuel line is connected to a fuel chamber (5) and which has, between the fuel chamber and the opening (4) in the air venturi, a fuel nozzle (7) for adjusting a quantity of fuel which can be extracted from the fuel chamber as a result of underpressure in the air venturi, wherein the fuel nozzle has a flow cross-section which can be varied by means of a piezo-electric actuator (8), **characterised in that** the piezo-electric actuator is executed as a flexural transducer (13, 21, 33, 4C, 96, 106).

2. The carburettor for gasoline engines according to claim 1, **characterised in that** a piezo-electric membrane (33) is used as a flexural transducer.

3. The carburettor for gasoline engines according to any one of claims 1 or 2, **characterised in that** the piezo-electric actuator is connected to a control element (10) for adjusting the flow cross-section.

4. The carburettor for gasoline engines according to any one of the preceding claims, **characterised in that** the piezo-electric actuator is arranged in a fuel-free space.

5. The carburettor for gasoline engines according to claim 4, **characterised in that** the fuel-free space is sealed from the fuel-carrying area by a fuel-impermeable membrane (45).

6. The carburettor for gasoline engines according to claim 5, **characterised in that** the membrane (45) is affixed on the one hand to the control element (44), and on the other hand to the control element housing (42).

7. The carburettor for gasoline engines according to any one of the preceding claims, **characterised in that** the piezo-electric actuator (96) for forming the fuel nozzle narrows the flow cross-section of the fuel line (98).

8. The carburettor for gasoline engines according to any one of the preceding claims, **characterised in that** the piezo-electric actuator is moved depending on the lambda value in the exhaust gas.

## Revendications

1. Carburateur pour moteur diesel, comportant un régulateur d'air (1) pour l'aspiration de carburant dans une conduite de carburant (3) débouchant dans le régulateur d'air, qui est raccordée à une cellule à carburant (5) et qui présente, entre la cellule à carburant et l'embouchure (4) du régulateur d'air, un injecteur de carburant (7) pour le réglage d'une quantité de carburant pouvant être aspirée dans la cellule de carburant grâce à la dépression régnant dans le régulateur d'air, l'injecteur de carburant présentant une section d'écoulement modifiable au moyen d'un actionneur piézoélectrique (8), **caractérisé en ce que** l'actionneur piézoélectrique est réalisé sous forme d'un transformateur de flexion (13, 21, 33, 40, 96, 106).

2. Carburateur pour moteur diesel selon la revendication 1, **caractérisé en ce qu'**on utilise comme transformateur de flexion une membrane piézoélectrique (33).

3. Carburateur pour moteur diesel selon une des revendications 1 ou 2, **caractérisé en ce que** l'actionneur piézoélectrique est relié à un élément de réglage (10) servant à régler la section transversale d'écoulement.

4. Carburateur pour moteur diesel selon une des revendications précédentes, **caractérisé en ce que** l'actionneur piézoélectrique est disposé dans un espace exempt de carburant.

5. Carburateur pour moteur diesel selon la revendication 4, **caractérisé en ce que** l'espace exempt de carburant est isolé de la zone de guidage du carburant par une membrane imperméable au carburant (45).

6. Carburateur pour moteur diesel selon la revendication 6, **caractérisé en ce que** la membrane (45) est fixée d'une part à l'élément de réglage (44) et d'autre part au boîtier de l'élément de réglage (42).

7. Carburateur pour moteur diesel selon une des revendications précédentes, **caractérisé en ce que** l'actionneur piézoélectrique (96) rétrécit la section transversale d'écoulement de la conduite de carburant (98) pour constituer l'injecteur de carburant.

8. Carburateur pour moteur diesel selon une des revendications précédentes, **caractérisé en ce que** l'actionneur piézoélectrique bouge dans le gaz d'échappement en fonction de la valeur lambda.
